# EUROPÄISCHE PATENTSCHRIFT

(11) **EP 3 105 103 B1**
(45) Veröffentlichungstag und Bekanntmachung des Hinweises auf die Patenterteilung: **13.12.2017**
(21) Anmeldenummer: 15712554.3
(22) Anmeldetag: 17.03.2015
(51) Int. Cl.: B61L 27/00, B61L 25/02, B61L 23/34

(54) **VERFAHREN UND SYSTEMKONFIGURATION ZUM REORTEN EINES SCHIENENFAHRZEUGES**
METHOD AND SYSTEM CONFIGURATION FOR RE-DETERMINING THE LOCATION OF A RAIL VEHICLE
PROCÉDÉ ET CONFIGURATION DE SYSTÈME POUR RELOCALISER UN VÉHICULE FERROVIAIRE

(30) Priorität: 08.04.2014 DE 102014206741
(43) Veröffentlichungstag der Anmeldung: 21.12.2016
(73) Patentinhaber: Siemens Aktiengesellschaft, 80333 München (DE)
(72) Erfinder: KOHLRUSS, Jacob Johannes, 38116 Braunschweig (DE)
(86) Internationale Anmeldenummer: PCT/EP2015/055500
(87) Internationale Veröffentlichungsnummer: WO 2015/154950

(56) Entgegenhaltungen:
- WO-A1-2010/060797
- DE-A1- 4 436 011
- DE-A1- 19 523 726

## Beschreibung

Die Erfindung betrifft ein Verfahren zum Reorten eines ersten Schienenfahrzeuges, dessen Ortungsfunktion ausgefallen ist, sowie eine entsprechende Systemkonfiguration.

Bei Bahnsystemen ist die Ortung der Schienenfahrzeuge, das heißt die permanente Lokalisierung jedes einzelnen Schienenfahrzeuges, von entscheidender Bedeutung für die Sicherheit. Insbesondere bei dichter Fahrzeugfolge, beispielsweise bei Metrosystemen, muss streckenseitig, beispielsweise in einem Stellwerk oder einer Leitzentrale, zu jedem Zeitpunkt die aktuelle Position der einzelnen Schienenfahrzeuge bekannt sein. Bei Ausfall der Lokalisierung eines Schienenfahrzeuges muss dieses Schienenfahrzeug angehalten werden. Auch nachfolgende Schienenfahrzeuge müssen angehalten werden, da streckenseitig nicht bekannt ist, wo sich das Schienenfahrzeug mit der ausgefallenen Ortungsfunktion befindet und somit die Möglichkeit einer Kollision mit einem anderen Schienenfahrzeug besteht. Dadurch wird die Performance des Gesamtsystems erheblich beeinträchtigt. Der verursachende Ausfall der Ortungsfunktion kann beispielsweise bei technischen Störungen oder aufgrund bestimmter Toleranzüberschreitungen auftreten.

Bisher wird bei der Delokarisierung eines Schienenfahrzeuges mit erheblichem Personalaufwand reagiert. Zunächst wird Personal zu dem Schienenfahrzeug geschickt, um das Schienenfahrzeug manuell über die nächstgelegene Absolutortungseinrichtung, zum Beispiel über eine Balise, zu fahren. Der Zugfahrer übernimmt dabei die Funktion des Auffahrschutzes und kann außerdem anhand der Streckenkilometrierung fernmündlich dem streckenseitigen Überwachungssystem mitteilen, wo sich das Schienenfahrzeug gerade befindet. Auch das streckenseitige Überwachungssystem ist dabei mit Personal besetzt. Nachdem das Schienenfahrzeug über die Absolutortungseinrichtung gefahren wurde, ist die ordnungsgemäße Lokalisierung wieder hergestellt, so dass das Schienenfahrzeug automatisch weiterfahren kann. Sollte die Reortung mittels der Absolutortungseinrichtung nicht möglich sein, liegt ein technischer Defekt des Ortungssystems vor und der Zugfahrer fährt nur bis zu einem nächstliegenden Haltepunkt, an dem gegebenenfalls die Evakuierung der Fahrgäste erfolgen kann. Das Dokument DE 195 23 726 A1 beschreibt ein Verfahren zur Reortung eines Schienenfahrzeugs durch ein einem LZB-System unterlagertes Gleisfreimeldesystem mit Achszählern.

Der Erfindung liegt die Aufgabe zugrunde, ein Verfahren und eine Systemkonfiguration anzugeben, welche ein schnelleres und personalunabhängiges Reorten eines ersten Schienenfahrzeugs, dessen Ortungsfunktion ausgefallen ist, ermöglichen.

Die Aufgabe wird durch ein Verfahren mit den Merkmalen des Anspruchs 1 gelöst, bei dem folgende Schritte vorgesehen sind:
1. Anhalten des ersten Schienenfahrzeuges,
2. Übertragen der Ausfallinformation durch das erste Schienenfahrzeug an ein Streckenüberwachungsgerät,
3. Übertragen der Ausfallinformation durch das Schienenüberwachungsgerät an ein zweites Schienenfahrzeug, welches dem ersten Schienenfahrzeug nachfolgt,
4. Annähern des zweiten Schienenfahrzeuges an das erste Schienenfahrzeug,
5. Aktivieren eines Abstandssensors des zweiten Schienenfahrzeuges und Messen des Abstandes zum ersten Schienenfahrzeug,
6. Anhalten des zweiten Schienenfahrzeuges an einer Position mit Sicherheitsabstand zum ersten Schienenfahrzeug,
7. Übertragen der Position des zweiten Schienenfahrzeuges und dessen Abstand zu dem ersten Schienenfahrzeug an das Streckenüberwachungsgerät und
8. Ermitteln der Positionsdaten des ersten Schienenfahrzeuges durch das Streckenüberwachungsgerät aus den in Schritt 7 empfangenden Daten.

Die Aufgabe wird auch mit einer Systemkonfiguration mit den Merkmalen des Anspruchs 3 gelöst, bei der ein Streckenüberwachungsgerät zur bedarfsweisen Kommunikation mit einem Zugsteuergerät eines Schienenfahrzeuges vorgesehen ist, wobei das Zugsteuergerät mit einer Ortungseinrichtung des Schienenfahrzeuges und einem Abstandssensor des Schienenfahrzeuges zur Ermittlung des Abstandes zu einem in Fahrtrichtung des Schienenfahrzeuges befindlichen weiteren Schienenfahrzeug verbunden ist.

Auf diese Weise wird das delokalisierte erste Schienenfahrzeug durch ein zweites Schienenfahrzeug, dessen Ortung intakt ist, und ein Streckenüberwachungsgerät lokalisiert. Dabei fährt das zweite Schienenfahrzeug bis auf einen Sicherheitsabstand an das erste Schienenfahrzeug heran und ermittelt dann seinen Abstand zu dem delokalisierten ersten Schienenfahrzeug mittels eines Abstandssensors. Der Abstandssensor ermöglicht auch die Einhaltung des Sicherheitsabstandes zwischen den Zügen, der üblicherweise mindestens dem Bremsweg entspricht. Nach dem Anhalten des zweiten Schienenfahrzeuges überträgt dieses seine eigene Position und den gemessenen Abstand an das Streckenüberwachungsgerät, welches aus diesen Daten die Positionsdaten des ersten Schienenfahrzeuges ermittelt. Damit ist das Reorten eines Schienenfahrzeuges ohne momentane Ortungsfunktion mit technischen Mitteln möglich, wobei keinerlei Personaleinsatz erforderlich ist.

Gemäß Anspruch 2 wird das Verfahren mit folgenden Schritten fortgesetzt:
9. Übertragen der Positionsdaten des ersten Schienenfahrzeuges durch das Streckenüberwachungsgerät an das erste Schienenfahrzeug und
10. Ermitteln, ob mit den empfangenen Positionsdaten ein Wiederherstellen der eigenen Ortungsfunktion möglich ist durch das erste Schienenfahrzeug, wobei
   10.1 bei Bejahung diese Information an das Streckenüberwachungsgerät übertragen wird und der reguläre Betrieb durch das erste Schienenfahrzeug fortgesetzt wird oder
   10.2 bei Verneinung diese Information durch das erste Schienenfahreug an das Streckenüberwachungsgerät übertragen wird, welches daraufhin Fahrtaufträge an das erste Schienenfahrzeug zur Langsamfahrt und an das zweite Schienenfahrzeug zum Verfolgen des ersten Schienenfahrzeuges im Sicherheitsabstand erteilt, wobei permanent die Schritte 7, 8 und 9 bis zum Erreichen sicherer Haltepositionen der beiden Schienenfahrzeuge zyklisch wiederholt werden.

Nach dem Reorten werden die durch das Streckenüberwachungsgerät gemäß Schritt 8 ermittelten Positionsdaten an das erste Schienenfahrzeug übertragen, welches daraufhin einen Abgleichversuch mit eigenen Ortungsdaten, sofern diese verfügbar sind, unternimmt. Dabei wird angestrebt, die eigene Ortungsfunktion wieder herzustellen.

Bei Bejahung wird die nunmehr wieder intakte Ortungsfunktion des ersten Schienenfahrzeuges zur Fortsetzung des regulären Fahrbetriebes des ersten Schienenfahrzeuges genutzt. Gleichzeitig überträgt das erste Schienenfahrzeug die Bejahungsinformation an das Streckenüberwachungsgerät, dessen Aktivitäten dadurch beendet werden.

Bei Verneinung, das heißt bei Unmöglichkeit einer Selbstortung des ersten Schienenfahrzeuges, zum Beispiel aufgrund eines technischen Defektes, übernimmt das Streckenüberwachungsgerät die Koordinierung der beiden Schienenfahrzeuge, wobei das erste Schienenfahrzeug mit Hilfe des zweiten Schienenfahrzeuges bis zu einer sicheren Halteposition geführt wird, indem das zweite Schienenfahrzeug ständig Position und Abstand an das Streckenüberwachungsgerät überträgt, welches daraus aktuelle Positionsdaten des ersten Schienenfahrzeuges ermittelt und diese an das erste Schienenfahrzeug überträgt. Dadurch ist quasi ein sicheres Geleit des ersten Schienenfahrzeuges, dessen Ortungsfunktion defekt ist, bis zum Erreichen einer sicheren Halteposition, bei der gegebenenfalls Fahrgäste aussteigen können, möglich. Bei der Halteposition kann es sich auch um eine Abstellanlage oder ein Reparaturdepot handeln. Falls bei der Geleitfahrt ein Tunnel durchquert werden muss, entfällt bei dem beanspruchten automatischen Verfahren auch eine Tunnelsperrung, bei der der gesamte Betrieb stillgelegt werden müsste, da Personen den Tunnel nicht betreten müssen. Besonders vorteilhaft ist darüber hinaus, dass unmittelbar nach Feststellung des Ausfalls der Ortungsfunktion des ersten Schienenfahrzeuges eine Reaktion erfolgt und während des Reortens mit Hilfe des zweiten Schienenfahrzeuges keinerlei Verzögerungen auftreten. Eine Beeinträchtigung des Betriebsablaufes und dessen Performance wird auf ein Minimum reduziert.

Die Systemkonfiguration gemäß Anspruch 3 besteht aus Komponenten, die weitgehend bereits vorhanden sind und für den Verfahrensablauf mitbenutzt werden können. Dabei kann der Abstandssensor gemäß Anspruch 4 als Radarsensor ausgebildet sein, der üblicherweise für Abstands-/und Geschwindigkeitsmessungen über Grund vorgesehen ist, wobei lediglich eine Ausrichtung des Radarsensors in Fahrtrichtung möglich sein muss. Denkbar sind aber auch andere Ausführungsformen des Abstandssensors, beispielsweise auf Basis von RFID - Radio Frequency Identification oder Laserscanner.

Wesentliche Komponenten einer Systemkonfiguration zum Reorten eines Schienenfahrzeuges mit ausgefallener Ortungsfunktion veranschaulicht die einzige Figur.

Es ist ersichtlich, dass ein erstes Schienenfahrzeug 1 und ein zweites Schienenfahrzeug 2 auf einem gemeinsamen Gleis 3 befindlich sind, wobei das zweite Schienenfahrzeug 2 dem ersten Schienenfahrzeug 1 nachfolgt. Die Schienenfahrzeuge 1 und 2 sind jeweils mit einem Zugsteuergerät 4 beziehungsweise 5 ausgestattet, welches mit einem Abstandssensor 6 beziehungsweise 7 und einer Ortungseinrichtung 8 beziehungsweise 9 zusammenwirkt. Außerdem ist das Zugsteuergerät 4 beziehungsweise 5 über eine Sende-/Empfangseinrichtung 10 beziehungsweise 11 mit einem ortsfesten Streckenüberwachungsgerät 12 verbindbar.

Diese Systemkonfiguration ist derart ausgebildet, dass das Reorten des ersten Schienenfahrzeuges 1 möglich ist, wenn dessen Ortungseinrichtung 8 ausfällt. Dazu wird das zweite Schienenfahrzeug 2 mittels des Abstandssensors 7 und des Streckenüberwachungsgerätes 12 möglichst dicht - bei Einhaltung eines Sicherheitsabstandes - an das erste Schienenfahrzeug 1, das wegen des Ortungsausfalls angehalten wurde, herangeführt. In dieser Halteposition überträgt die Ortungseinrichtung 9 des zweiten Schienenfahrzeuges 2 über das Zugsteuergerät 5 und die Sende-/Empfangseinrichtung 11 seine Ortungsdaten an das Streckenüberwachungsgerät 12. Der Abstandssensor 7 misst den Abstand zum ersten Schienenfahrzeug 1, wobei auch die Abstandsdaten über das Zugsteuergerät 5 und die Sende-/Empfangseinrichtung 11 an das Streckenüberwachungsgerät 12 gesendet werden. Mit den Ortungsdaten und den Abstandsdaten ermittelt das Streckenüberwachungsgerät 12 die Position des ersten Schienenfahrzeuges 1. Die Reortung des ersten Schienenfahrzeuges 1 ist somit erfolgt.

Die Systemkonfiguration kann auch dazu genutzt werden, das Schienenfahrzeug 1 mit Hilfe des zweiten Schienenfahrzeuges 2 und dessen Abstands- sowie Ortungsdaten in langsamer Fahrt zu einer Position zu geleiten, an der eine Wiederherstellung der Ortungsfunktion des ersten Schienenfahrzeugs 1 möglich ist oder einen bestimmten anderen Ort, an dem der Zugverkehr auf dem Gleis 3 nicht mehr beeinträchtigt ist. Dieses Verfahren erfolgt automatisch und ohne Zeitverzögerung, wobei ein besonderer Vorteil darin besteht, dass Personaleinsatz zum Auffinden des ersten Schienenfahrzeuges und dessen sicherheitstechnisches Herausfahren aus dem Gefahrenbereich nicht erforderlich ist.

## Patentansprüche

1. Verfahren zum Reorten eines ersten Schienenfahrzeuges (1), dessen Ortungsfunktion ausgefallen ist,
mit folgenden Schritten:
1. Anhalten des ersten Schienenfahrzeuges (1),
2. Übertragen der Ausfallinformation durch das erste Schienenfahrzeug (1) an ein Streckenüberwachungsgerät (12),
3. Übertragen der Ausfallinformation durch das Streckenüberwachungsgerät (12) an ein zweites Schienenfahrzeug (2), welches dem ersten Schienenfahrzeug (1) nachfolgt,
4. Annähern des zweiten Schienenfahrzeuges (2) an das erste Schienenfahrzeug (1),
5. Aktivieren eines Abstandssensors (7) des zweiten Schienenfahrzeuges (2) und Messen des Abstandes zum ersten Schienenfahrzeug (1),
6. Anhalten des zweiten Schienenfahrzeuges (2) an einer Position mit Sicherheitsabstand zum ersten Schienenfahrzeug (1),
7. Übertragen der Position des zweiten Schienenfahrzeuges (2) und dessen Abstand zu dem ersten Schienenfahrzeug (1) an das Streckenüberwachungsgerät (12) und
8. Ermitteln der Positionsdaten des ersten Schienenfahrzeuges (1) durch das Streckenüberwachungsgerät (12) aus den in Schritt 7 empfangenen Daten.

2. Verfahren nach Anspruch 1,
**gekennzeichnet durch**
folgende weitere Schritte:
9. Übertragen der Positionsdaten des ersten Schienenfahrzeuges (1) durch das Streckenüberwachungsgerät (12) an das erste Schienenfahrzeug (1) und
10. Ermitteln, ob mit den empfangenen Positionsdaten ein Wiederherstellen der eigenen Ortungsfunktion möglich ist durch das erste Schienenfahrzeug (1), wobei
10.1 bei Bejahung diese Information an das Streckenüberwachungsgerät (12) übertragen wird und der reguläre Betrieb durch das erste Schienenfahrzeug (1) fortgesetzt wird oder
10.2 bei Verneinung diese Information durch das erste Schienenfahrzeug (1) an das Streckenüberwachungsgerät (12) übertragen wird, welches daraufhin Fahrtaufträge an das erste Schienenfahrzeug (1) zur Langsamfahrt und an das zweite Schienenfahrzeug (2) zum Verfolgen des ersten Schienenfahrzeuges (1) im Sicherheitsabstand erteilt, wobei permanent die Schritte 7, 8 und 9 bis zum Erreichen sicherer Haltepositionen der beiden Schienenfahrzeuge (1, 2) zyklisch wiederholt werden.

3. Systemkonfiguration zur Durchführung des Verfahrens nach einem der vorangehenden Ansprüche,
wobei
ein Streckenüberwachungsgerät (12) zur Kommunikation mit einem Zugsteuergerät (5) eines zweiten Schienenfahrzeuges (2) vorgesehen ist, wobei das Zugsteuergerät (5) mit einer Ortungseinrichtung (9) des zweiten Schienenfahrzeuges (2) und einem Abstandssensor (7) des zweiten Schienenfahrzeuges (2) zur Ermittlung des Abstandes zu einem in Fahrtrichtung des zweiten Schienenfahrzeuges (2) befindlichen ersten Schienenfahrzeuges (1) verbunden ist,
wobei das Streckenüberwachungsgerät (12) dazu ausgebildet ist, aus den Ortungsdaten der Ortungseinrichtung (9) des zweiten Schienenfahrzeugs (2) und dem ermittelten Abstand zum ersten Schienenfahrzeug die Position des ersten Schienenfahrzeugs (1) zu ermitteln.

4. Systemkonfiguration nach Anspruch 3,
**dadurch gekennzeichnet, dass**
der Abstandssensor (6; 7) als Radarsensor ausgebildet ist.

## Claims

1. Method for re-determining the location of a rail vehicle (1) whose locating function has failed,
with the following steps:
1. stopping the first rail vehicle (1),
2. transmission of the failure information by the first rail vehicle (1) to a trackside monitoring unit (12),
3. transmission of the failure information by the trackside monitoring unit (12) to a second rail vehicle (2) following behind the first rail vehicle (1),
4. moving the second rail vehicle (2) closer to the first rail vehicle (1),
5. activating a distance sensor (7) of the second rail vehicle (2) and measuring the distance from the first rail vehicle (1),
6. stopping the second rail vehicle (2) at a safe distance from the first rail vehicle (1),
7. transmitting the position of the second rail vehicle (2) and its distance from the first rail vehicle (1) to the trackside monitoring unit (12), and
8. determination of the position data of the first rail vehicle (1) by the trackside monitoring unit (12) from the data received in step 7.

2. Method according to claim 1,
**characterised by** the following further steps:
9. transmission of the position data of the first rail vehicle (1) by the trackside monitoring unit (12) to the first rail vehicle (1), and
10. determining whether the received position data makes it possible for the first rail vehicle (1) to restore its own locating function, wherein
10.1 if so, this information is transmitted to the trackside monitoring unit (12) and regular operation is resumed by the first rail vehicle (1), or
10.2 if not, this information is transmitted by the first rail vehicle (1) to the trackside monitoring unit (12) which thereupon issues instructions to the first rail vehicle (1) to proceed at slow speed and to the second rail vehicle (2) to follow the first rail vehicle (1) at a safe distance, wherein steps 7, 8 and 9 are continuously repeated cyclically until a safe stopping point for the two rail vehicles (1, 2) is reached.

3. System configuration for carrying out the method according to one of the preceding claims,
wherein a trackside monitoring unit (12) is designed to communicate with a train control unit (5) of a second rail vehicle (2), wherein the train control unit (5) is connected to a locating device (9) of the second rail vehicle (2) and to a distance sensor (7) of the second rail vehicle (2) for determining the distance from a first rail vehicle (1) in the direction of travel of the second rail vehicle (2),
wherein the trackside monitoring unit (12) is embodied to determine the position of the first rail vehicle (1) from the location data of the locating device (9) of the second rail vehicle (2) and the determined distance from the first rail vehicle.

4. System configuration according to claim 3,
**characterised in that**
the distance sensor (6; 7) is implemented as a radar sensor.

## Revendications

1. Procédé de relocalisation d'un premier véhicule (1) ferroviaire, dont la fonction de localisation est défaillante, comprenant les stades suivants :
1. arrêt du premier véhicule (1) ferroviaire,
2. transmission de l'information de défaillance par le premier véhicule (1) ferroviaire à un appareil (12) de contrôle de voie,
3. transmission de l'information de défaillance par l'appareil (12) de contrôle de voie à un deuxième véhicule (2) ferroviaire, qui suit le premier véhicule (1) ferroviaire,
4. rapprochement du deuxième véhicule (2) ferroviaire du premier véhicule (1) ferroviaire,
5. activation d'un capteur (7) de distance du deuxième véhicule (2) ferroviaire et mesure de la distance au premier véhicule (1) ferroviaire,
6. arrêt du deuxième véhicule (2) ferroviaire en une position à distance de sécurité du premier véhicule (1) ferroviaire,
7. transmission de la position du deuxième véhicule (2) ferroviaire et de sa distance au premier véhicule (1) ferroviaire à l'appareil (12) de contrôle de voie et
8. détermination des données de position du premier véhicule (1) ferroviaire par l'appareil (12) de contrôle de voie à partir des données reçues au stade 7.

2. Procédé suivant la revendication 1,
**caractérisé par**
les autres stades suivants :
9. transmission des données de position du premier véhicule (1) ferroviaire au premier véhicule (1) ferroviaire par l'appareil (12) de contrôle de voie et
10. détermination du point de savoir s'il est possible, par les données de position reçues, de rétablir la fonction de localisation propre par le premier véhicule (1) ferroviaire, dans lequel
10.1 si oui, on transmet cette information à l'appareil (12) de contrôle de voie et le fonctionnement régulier se poursuit par le premier véhicule (1) ferroviaire ou
10.2 si non, on transmet cette information par le premier véhicule (1) ferroviaire à l'appareil (12) de contrôle de voie, qui ensuite donne des instructions de roulement au premier véhicule (1) ferroviaire avec limitation de vitesse et au deuxième véhicule (2) ferroviaire de suivre le premier véhicule (1) ferroviaire à distance de sécurité, les stades 7, 8 et 9 étant répétés cycliquement en permanence jusqu'à ce que soient atteintes des positions d'arrêt sûres des deux véhicules (1, 2) ferroviaires.

3. Configuration de système pour effectuer le procédé suivant l'une des revendications précédentes,
dans laquelle
il est prévu un appareil (12) de contrôle de voie pour communiquer avec un appareil (5) de commande de train d'un deuxième véhicule (2) ferroviaire, l'appareil (5) de commande de train étant relié à un dispositif (9) de localisation du deuxième véhicule (2) ferroviaire et à un capteur (7) de distance du deuxième véhicule (2) ferroviaire, afin de déterminer la distance à un premier véhicule (1) ferroviaire se trouvant dans le sens de marche du deuxième véhicule (2) ferroviaire,
dans laquelle le dispositif (12) de contrôle de voie est constitué pour déterminer, à partir des données de localisation du dispositif (9) de localisation du deuxième véhicule (2) ferroviaire et de la distance déterminée au premier véhicule ferroviaire, la position du premier véhicule (1) ferroviaire.

4. Configuration de système suivant la revendication 3, **caractérisée en ce que**
le capteur (6 ; 7) de distance est constitué sous la forme d'un capteur de roue.
